# EUROPÄISCHE PATENTSCHRIFT

(11) **EP 0 189 085 B1**
(45) Veröffentlichungstag und Bekanntmachung des Hinweises auf die Patenterteilung: **19.09.1990**
(21) Anmeldenummer: 86100364.8
(22) Anmeldetag: 13.01.1986
(51) Int. Cl.: C07C 215/40, C11D 1/62

(54) **Neue Kationtenside auf der Basis von quartären Ammoniumverbindungen und ihre Verwendung in Reinigungsmitteln**
Quaternary ammonium compounds containing cationic surfactants and their use in cleaning compositions
Agents tensio-actifs cationiques à base de composés d'ammonium quaternaire et leur utilisation dans les compositions pour nettoyage

(30) Priorität: 21.01.1985 DE 3501775
(43) Veröffentlichungstag der Anmeldung: 30.07.1986
(73) Patentinhaber: Henkel Kommanditgesellschaft auf Aktien, 40191 Düsseldorf (DE)
(72) Erfinder: Geke, Jürgen, Dr., D-4000 Düsseldorf 1 (DE); Rutzen, Horst, Dr., D-4018 Langenfeld (DE)

(56) Entgegenhaltungen:
- EP-A- 0 012 215
- DE-A- 2 631 733
- US-A- 2 759 975
- US-A- 4 040 992

## Beschreibung

Die Erfindung betrifft neue, verbesserte Kationtenside auf der Basis von quartären Ammoniumverbindungen und die Verwendung derartiger Kationtenside in industriell angewendeten Reinigerlösungen.

Für die Reinigung von Halbfertigteilen oder Fertigteilen in der industriellen Produktion, beispielsweise von Kraftfahrzeugteilen aus Eisen oder Stahl, werden wässrige Lösungen verwendet, die Tenside neben weiteren Hilfsstoffen, wie Buildersubstanzen, Komplexbildnern, organischen oder anorganischen Korrosionsschutzmitteln und gegebenenfalls weiteren Substanzen enthalten. So werden in der DE-A-27 12 900 und der DE-A-32 47 431 Verfahren vorgeschlagen, in denen im alkalischen pH-Wert-Bereich neben weiteren Reinigerbestandteilen quartäre Ammoniumverbindungen als Kationtenside verwendet werden, in denen an das Ammonium-Stickstoffatom organische Reste, insbesondere Alkylreste unterschiedlicher Kettenlänge, gebunden sind.

Gegenionen der verwendeten Ammonium-Kationen sind beispielsweise Anionen wie Chlorid, Sulfat oder Methylsulfat, die als Korrosion verursachende Anionen bekannt sind. Der notwendige Gehalt an derartigen Anionen fördert unerwünschterweise an Anlagenteilen und behandelten Metalloberflächen die Korrosion. Dies ist insbesondere bei der Behandlung von Metalloberflächen mit wässrigen Produkten von außerordentlichem Nachteil, insbesondere dann, wenn höhere Anwendungskonzentrationen an Kationtensiden gewünscht sind. Dabei tritt Korrosion nicht nur langfristig bei der Zwischenlagerung behandelter Teile ein, sondern auch unmittelbar bei der Behandlung entsprechender Flächen mit den wässrigen Anwendungslösungen.

Auch in der DE-A-30 48 642 werden Tensidgemische zur Reinigung von Flaschen und sonstigen Gegenständen mit harten Oberflächen (Porzellan, Kunststoff, Metall) offenbart, die kationische Tenside auf der Basis von Ammoniumverbindungen enthalten. Ein Nachteil dieser Tenside ist jedoch auch, daß sie als Anionen Chlorid, Bromid oder Methylsulfat enthalten. Auch in diesem Fall wirken die Anionen einem als Folge der Behandlung mit derartigen Tensidgemischen erwünschten Korrosionsschutz auf Anlagenteilen (z.B. Spülmaschinen) und behandelten Oberflächen entgegen.

Verfahren zur Herstellung von quartären Ammoniumverbindungen, die wenigstens einen langkettigen Hydroxyalkylrest enthalten, durch Umsetzung des Salzes eines tertiären Amins und einer anorganischen oder organischen Säure in Wasser mit einer Epoxidverbindung, die wenigstens eine endständige Epoxygruppe und wenigstens 6 C-Atome aufweist, bei Normaldruck, Temperaturen zwischen 40 und 100°C und einem pH-Wert von wenigstens 7 sind aus der DE-A-33 21 608 bekannt. Als geeignete Säuren werden hier genannt: Borsäure, Kohlensäure, Phosphorsäure, Phenol, Caprinsäure und saure Salze der Kohlensäure, Phosphorsäure und der schwefligen Säure. Die so hergestellten Verbindungen finden Verwendung als Textilweichmacher oder -antistatika beziehungsweise als Antimikrobika.

Die resultierenden quartären Ammoniumverbindungen konnten jedoch ebenfalls die hohen Anforderungen hinsichtlich Anwendungsfreundlichkeit und Korrosionsschutz nicht erfüllen, die an handelsübliche kationische Tenside gestellt werden. So sind die Anionen zahlreicher organischer Säuren zur Kationtensid-Gegenionbildung nicht geeignet, da die resultierenden quartären Ammoniumverbindungen schlecht wasserlöslich sind. Sie fallen bei der Herstellung in pastöser Form an und lassen sich aufgrund ihrer schlechten Wasserlöslichkeit nicht in industriellen Reinigern konfektionieren. Außerdem zeigte sich, daß Ammonium-Kationen, die zahlreiche Hydroxyalkyl-Gruppen enthalten, in nicht vollentsalztem Wasser störende Ausfällungen verursachen, was den Einsatz von derartigen Kation-Tensiden ebenfalls unmöglich macht. Weiterhin wird von kationischen Tensiden häufig eine demulgierende und/oder entschäumende Wirkung auf Emulsionen und/oder anionische Tenside bzw. Emulgatoren erwartet. Die in der genannte Anmeldung offenbarten quartären Ammoniumverbindungen hatten jedoch keine demulgierende Wirkung auf Emulsionen und/oder anionische Emulgatoren. Diese Nachteile wurden auch nicht durch deutlich verbesserte Korrosionsschutz-Eigenschaften der hergestellten Kationtenside kompensiert; verglichen mit handelsüblichen kationischen Tensiden ergab sich ein nur annähernd gleich guter Korrosionsschutz.

In der DE-A-26 31 733 wird ferner ein Verfahren zur Förderung von Kondensations- und/oder Polymerisationsreaktionen von organischen Isocyanaten beschrieben, bei welchem man eine katalytische Menge einer quartären Hydroxyalkylammoniumverbindung der allgemeinen Formel verwendet. Hierin kann beispielsweise der Rest R₄ eine Alkylgruppe mit 1 bis 15 C-Atomen und die Reste Rᵢ, R₂ und R₃ unabhängig voneinander Alkylgruppen oder Hydroxyalkylgruppen mit 1 bis 20 C-Atomen oder eine Benzylgruppe bedeuten. Das Anion leitet sich vorzugsweise von folgenden Säuren ab: Ameisensäure, Essigsäure, Hexansäure sowie die geradkettigen oder verzweigten Heptansäuren, Octansäuren, Decansäuren und Hexadecansäuren; Neosäuren, wie 3,3-Dimethyl-butansäure, ungesättigte aliphatische Säuren, wie Ölsäure, Acrylsäure, Methacrylsäure, Undecensäure und aromatische Säuren, wie Benzoesäure, Phenylessigsäure und Salicylsäure. Im Text dieser Patentanmeldung wird ausgeführt, daß "andere Di-(hydroxyalkyl)-Verbindungen der allgemeinen Formel bereits als Emulgatoren, Netzmittel und dergleichen empfohlen wurden".

In der dieser deutschen Patentanmeldung entsprechenden US-A-4 040 992 wird an der besagten Stelle als Stand der Technik auf die US―A―2 759 975 verwiesen.

In der US―A―2 759 975 werden quaternäre Ammoniumsalz der allgemeinen Formel beschrieben, wobei Ar Phenyl, Naphthyl oder substituierte Phenylreste, R Alkylreste mit 7 bis 18 C-Atomen und R₁ Wasserstoff, Methyl, Ethyl oder Hydroxymethyl bedeuten. Das Anion X steht für Chlorid, Bromid, Jodid, ein-, zwei- oder dreibasisches Phosphat, Acetat, Lactat, Gluconat, Sulfat, Nitrat, Nitrit, Alkylsulfate oder Alkyl- bzw. Arylsulfonate. Die Verbindungen können als Emulgatoren oder Netzmittel für sehr vielfältige Zwecke Verwendung finden, unter anderem für Metallreiniger-Formulierungen.

Die Aufgabe der vorliegenden Erfindung war es demgegenüber, neue, verbesserte Kationtenside auf der Basis von quartären Ammoniumverbindungen zur Verfügung zu stellen, die die Nachteile aus dem Stand der Technik nicht aufweisen. Insbesondere sollten Kationtenside für industriell verwendbare Reinigungsmittel zur Verfügung gestellt werden, deren Bestandteile den Korrosionsprozeß inhibieren, für eine ausreichende demulgierende Wirkung bezüglich anionischer Kontamination Sorge tragen und in wässrigen industriellen Reinigern gut konfektioniert werden können, d.h. leicht wasserlöslich sind, keine störenden Ausfällungen verursachen und mit anderen üblicherweise in Industriereinigern verwendeten Komponenten verträglich sind.

Die Aufgabe wird gelöst durch Kationtenside auf der Basis von quartären Ammoniumverbindungen, deren Ammonium-Stickstoffatom mindestens zwei Alkylreste, einen aus der Umsetzung mit einem 10 bis 24 C-Atome tragenden endständigen Epoxid stammenden 2-Hydroxyalkylrest und gegebenenfalls eine Arylalkylgruppe trägt und dessen Anion das Anion einer organischen Carbonsäure mit 5 bis 16 C-Atomen ist. Es wurde nämlich überraschend gefunden, daß derartige Kationtenside nicht nur gute demulgierende Eigenschaften bezüglich anionischer Tenside bzw. Emulgatoren aufweisen, sondern auch in entsprechenden Industriereinigern die behandelten Oberflächen hydrophobieren, zur Vermeidung von Korrosion dadurch beitragen, daß die Anwendungsflüssigkeiten gut und läuferfrei von den behandelten Flächen ablaufen und auf Kunststoffoberflächen sogar ein Antistatik-Effekt erzielt werden kann.

Gegenstand der Erfindung sind somit neue, verbesserte Kationtenside auf der Basis von quartären Ammoniumverbindungen, die dadurch gekennzeichnet sind, daß sie die allgemeine Formel aufweisen, in der
R¹ ein linearer oder verzweigter Alkylrest mit 1 bis 22 C-Atomen,
R² Wasserstoff oder ein linearer oder verzweigter Alkylrest mit 1 bis 21 C-Atomen sein kann, wobei die Gesamtzahl der C-Atome der Substituenten R¹ und R² im Bereich von 8 bis 22 liegt, und
R³ und R⁴ für Methyl, Ethyl, 2-Hydroxyethyl oder 2-Hydroxypropyl,
R⁵ für Alkylreste mit 4 bis 6 C-Atomen oder Phenalkylreste mit 1 bis 3 C-Atomen im Alkylrest und
R⁶ für lineare oder verzweigte Alkylreste mit 4 bis 15 C-Atomen stehen.

Beispiele für lineare oder verzweigte Alkylreste, für die R¹ und R² stehen können, sind Methyl, Ethyl, Propyl, Isopropyl, n-Butyl, tert.-Butyl, Pentyl, Hexyl, Heptyl, Octyl, Nonyl, Decyl, Dodecyl, Tetradecyl und Hexadecyl. Bevorzugt werden quartäre Ammoniumverbindungen, in denen R² für Wasserstoff und R¹ für einen linearen oder verzweigten Alkylrest mit 8 bis 22 C-Atomen, z.B. n-Octyl, n-Decyl, n-Dodecyl, n-Tetradecyl oder n-Hexadecyl stehen. In jedem Fall muß die Gesamtzahl der C-Atome beider Substituenten R¹ und R² im Bereich von 8 bis 22 C-Atomen liegen.

Der am Ammonium-Stickstoffatom gebundene Rest R⁵ steht für Alkylreste wie beispielsweise n-Butyl, i-Butyl, tert.-Butyl, n-Pentyl, tert.-Butylmethyl oder n-Hexyl oder für Phenalkylreste wie Benzyl, Phenylethyl oder Phenylpropyl.

Das Gegenanion in den erfindungsgemäßen Kationtensiden ist das Anion einer organischen Carbonsäure mit 5 bis 16 C-Atomen, d.h. der Rest R⁶ in der allgemeinen Formel 1 steht für Alkylreste wie z.B. n-Butyl, i-Butyl, tert.-Butyl, Pentyl, Hexyl, Octyl, 2-Ethyl-hexyl-, n-Nonyl, i-Nonyl, Decyl, Dodecyl oder Pentadecyl. Besonders bevorzugt wird das Isononanoat-Anion.

Vorzugsweise werden in industriellen Reinigungsmitteln folgende Einzelverbindungen verwendet:

Benzyldimethyl-2-hydroxydodecylammoniumisononanoat (BDHAI), das Benzyldimethyl-2-hydroxydodecylammonium-Salz der 9/13-Versaticsäure^{R}, Benzyldimethyl-2-hydroxydodecylammoniumisopalmitat, Butyldimethyl-2-hydroxydodecylammoniumisononanoat und Benzyldimethyl-2-hydroxyhexadecylammoniumisononanoat. Von diesen wird Benzyldimethyl-2-hydroxydodecylammoniumisononanoat besonders bevorzugt.

Die erfindungsgemäßen Verbindungen de allgemeinen Formel I lassen sich nach an sich bekannten Methoden dadurch herstellen, daß man das Salz eines tertiären Amins der allgemeinen Formel

in der R³, R⁴ und R⁵ die oben angegebenen Bedeutungen haben, und einer organischen Säure der allgemeinen Formel in der R⁶ die oben angegebene Bedeutung hat, in Wasser mit einer Epoxidverbindung der allgemeinen Formel in der R¹ und R² die oben angegebenen Bedeutungen haben und zusammen eine Anzahl von C-Atomen im Bereich von 8 bis 22 aufweisen, in stöchiometrischem Verhältnis bei Normaldruck und einer Temperatur zwischen 40 und 100°C umsetzt, wobei das Reaktionsgemisch vor Beginn der Umsetzung einen pH-Wert von wenigstens 7 aufweist.

Die zur Herstellung der erfindungsgemäßen quartären Ammoniumverbindungen verwendeten Epoxide der allgemeinen Formel IV können also Epoxide mit 10 bis 24 C-Atomen sein, in denen sich der Oxiranring an jeder beliebigen Stelle des Moleküls befindet. Bevorzugt werden allerdings quartäre Ammoniumverbindungen, die durch Umsetzung des Amin-Salzes mit einem 1,2-Epoxid hergestellt wurden, d.h. Verbindungen der allgemeinen Formel 1, in der R¹ ein Alkylrest mit 8 bis 22 C-Atomen und R² ein Wasserstoffatom ist.

Die zur Herstellung der quartären Ammoniumverbindungen der allgemeinen Formel I verwendeten Amine sind vorzugsweise tertiäre Alkyl-, Hydroxyalkyl- oder Alkylarylamine, wobei Dimethylbutylamin und Dimethylbenzylamin besonders bevorzugt werden.

Die zur Herstellung der erfindungsgemäßen quartären Ammoniumverbindungen eingesetzten Carbonsäuren sind bevorzugt Monocarbonsäuren mit 5 bis 8 C-Atomen im Alkylrest. Besonders bevorzugt wird Isononansäure eingesetzt.

Die erfindungsgemäßen quartären Ammoniumverbindungen werden als Kationtenside in industriellen Reinigerlösungen verwendet. Sie haben dabei gegenüber anderen Kationtensiden wie auch schon aus dem Stand der Technik bekannten quartären Ammoniumverbindungen den Vorteil, daß sie keine korrosiven oder zu unerwünschten Ausfällungen führenden Gegenanionen enthalten. Die Anionen der für die Herstellung der erfindungsgemäßen Ammoniumverbindungen verwendeten organischen. Säure sind im Gegensatz dazu sogar in der Lage, den Korrosionsprozeß auf gereinigten Metalloberflächen zu inhibieren. Durch die fehlende Anreicherung korrosiver Anionen in den Bädern und die inhibierende Wirkung der Carbonsäure-Anionen wird also eine Verbesserung der Korrosionsschutzeigenschaften in wässrigen Medien erzielt. Dies gilt gleichermaßen für Teile, die vor dem Weiterverarbeitungsprozeß zwischengelagert werden müssen, als auch für Teile, die unmittelbar weiterverarbeitet werden. Der verbesserte Korrosionsschutz macht sich insbesondere bei solchen-mit quartäre Ammoniumverbindungen enthaltenden Industriereinigern behandelten-Teilen bemerkbar, die aufgrund ihrer Geometrie schöpfend wirken. Bei Verwendung herkömmlicher Reiniger war die Korrosionsgefahr auf solchen Teilen besonders groß, da bei Verdunsten des Lösungsmittels, in der Regel Wasser, eine starke Anreicherung der Inhaltsstoffe und damit auch der korrosiven Bestandteile zu befürchten war. Dies wird bei Verwendung von die erfindungsgemäßen quartären Ammoniumverbindungen als Kationtenside enthaltenden industriellen Reinigerlösungen verhindert.

Einen weiteren Vorteil bieten die erfindungsgemäßen Kationtenside insofern, als eine vorteilhafte Hydrophobierung der gereinigten Oberflächen, insbesondere der gereinigten Metalloberflächen, beobachtet wird. Weiterhin wird durch ein sehr gutes Ablaufverhalten der Anwendungsflüssigkeit Korrosion der behandelten Teile vermieden.

Es wurde weiterhin beobachtet, daß sich wässrige Industriereiniger-Lösungen, die die erfindungsgemäßen quartären Ammoniumverbindungen als Kationtenside enthalten, auch zur Kunststoffreinigung einsetzen lassen, da sie eine antistatische Wirkung aufweisen. Gerade dies erschließt derartigen Produkten in der Zukunft einen weiten Anwendungsbereich, da auch Kunststoffflächen analog Metallflächen mit steigender Tendenz in Spritzverfahren gereinigt werden.

Die erfindungsgemäßen quartären Ammoniumverbindungen eignen sich zur Verwendung in allen für die Industrielle Reinigung wichtigen Reinigungsmitteln. So können sie in spritzfähigen Reinigern, z.B. neutralen bis schwach alkalischen Reinigern oder sauren Reinigern enthalten sein, insbesondere in solchen Reinigungslösungen, die unter hohem Druck auf die zu reinigenden Teile aufgespritzt werden. Gleichermaßen sind sie jedoch mit Vorteil auch in Tauchreinigern auf der Basis nichtionischer Tenside zu verwenden.

Quartäre Ammoniumverbindungen gemäß der Erfindung werden ebenfalls als kationische Tenside eingesetzt, die in Industriereinigerlösungen zum Spritzen oder Tauchen als Demulgatoren oder Antischaummittel wirken.

Die neuen verbesserten Kationtenside auf der Basis von quartären Ammoniumverbindungen werden nach an sich bekannten Verfahren mit-für industrielle Reinigungslösungen üblichen-weiteren Bestandteilen konfektioniert. Diese Lösungen können neben den quartären Ammoniumverbindungen und üblichen Inhaltsstoffen gegebenenfalls noch weitere Zusätze, z.B. an Alkanolaminen, Phosphaten, Boraten oder Nitriten enthalten. Erwünschtenfalls können den Lösungen auch Inhibitoren, insbesondere für Nichteisenmetalle, oder Biozide wie beispielsweise Hexahydrotriazinderivate und/oder Phenole und/oder Chlorphenole zur Verhinderung von Bakterien- und/oder Pilzbefall in den Spritz- oder Tauchanlagen zugesetzt werden.

Die Erfindung wird durch die nachstehenden Beispiele weiter erläutert.

### Beispiel 1

### (Herstellung von Benzyldimethyl-2-hydroxydodecylammoniumisononanoat) (BDHAI)

57,88 g Wasser wurden in einen 500 ml-Dreihalskolben mit Rührer, Rückflußkühler, Flüssigkeitsthermometer und Stickstoffabdeckung gegeben. Dem wurden der Reihe nach 67,6 g (0,5 mol) Dimethylbenzylamin, 79,12 g (0,5 mol) Isononansäure und 94,0 g (0,5 mol) 1,2-Epoxydodecan (Epoxidzahl 8,51) zugesetzt. Das Gemisch wurde unter Rühren auf 95°C aufgeheizt und 3 Stunden unter diesen Bedingungen belassen. Nach Ablauf dieser Zeitspanne war die Epoxidzahl auf einen Wert kleiner 0,05 gefallen, die Säurezahl betrug ca. 2,0 und die Aminzahl ca. 100. Das auf Raumtemperatur abgekühlte, ca. 80%ige Produkt schied etwas Wasser ab, das abgetrennt und verworfen wurde.

Ausbeute an 80%igem Benzyldimethyl-2-hydroxydodecylammoniumisononanoat: 290 g.

### Beispiel 2

### (Herstellung des Benzyldimethyl-2-hydroxydodecylammoniumsalzes der 9/13-Versatic^{R-}Säure)

In einen Dreihalskolben mit Rührer, Kontaktthermometer, Rückflußrührer und Stickstoffabdeckung wurden 59,0 g Wasser, 67,6 g (0,5 mol) Dimethylbenzylamin, 83,7 g (0,5 mol) 9/13-Versatic^{R-}Säure (Säurezahl 335,3) und 94,0 g (0,5 mol) 1,2-Epoxydodecan (Epoxidzahl 8,51) in der genannten Reihenfolge unter Rühren gegeben und anschließend auf 95°C aufgeheizt. Nach 2 h war die Epoxidzahl auf 0 abgesunken und die Reaktion beendet. Bei Raumtemperatur schieden sich einige Wassertropfen am Boden des Kolbens ab, die abgetrennt und verworfen wurden. Die entstandene dunkle Lösung enthielt von der Herstellung her ca. 20% Wasser und besaß eine Säurezahl von 4,24 und einen Epton-Wert von 95,7 mval/ 100 g.

### Beispiel 3

### (Herstellung von Benzyldimethyl-2-hydroxydodecylammoniumisopalmitat)

In die in Beispiel 2 beschriebene Apparatur wurden der Reihe nach 68,1 g Wasser, 67,6 g (0,5 mol) Dimethylbenzylamin, 130 g (0,5 mol) Isopalmitinsäure (Säurezahl 215,3) und 94,0 g (0,5 mol) 1,2-Epoxydodecan gegeben. Nach zweistündigem Rühren bei 95°C und Abkühlen auf Raumtemperatur war eine zweiphasige Lösung entstanden. Die wässrige Phase wurde abgezogen, gewogen (35,1 g) und verworfen. Die Olphase enthielt ca. 10% Wasser. Das Produkt ist eine gelbe, klare Flüssigkeit (Epoxidzahl: 0,0; Säurezahl: 4,92; Epton-Wert: 84,8 mval/100 g).

### Beispiel 4

### (Herstellung von n-Butyldimethyl-2-hydroxydodecylammoniumisononanoat)

In der gleichen Apparatur und unter gleichen Bedingungen wie in Beispiel 2 wurden folgende Reaktionsteilnehmer umgesetzt: 45,7 g Wasser, 43,5 g (0,43 mol) Dimethylbutylamin, 68,0 g (0,43 mol) Isononansäure (Säurezahl 360,3) und 80,9 g (0,43 mol) 1,2-Epoxydodecan. Die Aufarbeitung des Reaktionsansatzes erfolgte wie in Beispiel 2 beschrieben. Es entstand eine gelbe, klare, 80%ige Lösung des Produktes (Epoxidzahl: 0,0; Säurezahl: 3,06; Epton-Wert: 125,1 mval/100 g).

### Beispiel 5

### (Herstellung von Benzyldimethyl-2-hydroxyhexadecylammoniumisononanoat)

In der gleichen Apparatur und unter gleichen Bedingungen wie in Beispiel 2 wurden folgende Reaktionsteilnehmer umgesetzt: 63,2 g Wasser, 67,6 g (0,5 mol) Dimethylbenzylamin, 79,1 g (0,5 mol) Isononansäure (Säurezahl 360,3) und 123,8 g (0,50 mol), 1,2-Epoxyhexadecan (Epoxidzahl 6,46). Nach Abkühlen auf Raumtemperatur schieden sich 3,1 g Wasser ab, die abgezogen und verworfen wurden. Die Ölphase war gelb und klar und enthielt das Produkt in einer Konzentration von 81% (Epoxidzahl: 0,06; Säuresahl: 10,9; Epton-Wert: 82,7 mval/100 g).

### Beispiel 6

Es wurden Reinigerlösungen mit Anwendungskonzentrationen im Bereich von 0,5 bis 5% hergestellt, die für im Spritzen aufzubringende Reiniger vorgesehen waren. Die Lösungen hatten die folgenden Zusammensetzungen (Angaben in Gew.-%):

### a) Neutralreiniger

1. 30% Triethanolamin,
   10% Caprylsäure,
   5% Hexahydrotriazinderivat,
   0,5% Tolyltriazol,
   4% eines Anlagerungsproduktes von 2 EO und 4 PO an einen Alkohol mit 18 C-Atomen,
   1 % eines Anlagerungsproduktes von 5 EO und 30 PO an 1.2-Propylenglykol,
   1,5% Benzyldimethyl-2-hydroxydodecylammoniumisononanoat und
   48,0% vollentsalztes Wasser.
2. 10% Natriumcaprylat,
   10% Triethanolamin,
   5% Borax,
   10% Natriumtriphosphat,
   4% eines Anlagerungsproduktes von 9 EO und 10 PO an Nonylphenol,
   2% Benzyldimethyl-2-hydroxydodecyl-ammoniumsalz der 9/13-Versatic^{R-}Säure und
   59,0% vollentsalztes Wasser.

### b) Alkalischer Industriereiniger

15% Kaliumtriphosphat,
6% Triethanolamin,
5% Kaliumhydroxid,
2% eines Anlagerungsproduktes von 3 EO und 6 PO an einen Alkohol mit 12 bis 18 C-Atomen,
4% Isononansäure,
2% Benzyldimethyl-2-hydroxydodecylammoniumisopalmitat und
66% vollentsalztes Wasser.

### c) Saure Reiniger

1. 25% Natriumdihydrogenphosphat,
   1% Benzoesäure,
   0,2% Natriumolybdat,
   1 % Butyldimethyl-2-hydroxydodecylammoniumisononanoat,
   3% nichtionogenes Tensid Triton DF16^{R} und
   69,8% vollentsalztes Wasser.
2. 12% Diethanolamin,
   15% 2-Phosphonobutan-1.2.4-tricarbonsäure,
   5% Gluconsäure,
   3% nichtionogenes Tensid Triton DF16^{R},
   8% Fettalkoholsulfat in Form des Natriumsalzes,
   3% Phosphorsäure,
   2% Benzyldimethyl-2-hydroxydodecylammoniumisononanoat und
   52% vollentsalztes Wasser.

Die wie oben beschrieben formulierten Reinigungsmittel konnten gut im Spritzen aufgetragen werden. Sie zeigten geringe bzw. gar keine Neigung zum Schäumen. Die Reinigungsbäder waren über längere Zeit stabil und ließen über diese Zeit in ihrer Reinigungskraft nicht nach. Aufgrund der Verwendung der erfindungsgemäßen quartären Ammoniumverbindungen korrodierten die mit den Reinigern im Spritzen behandelten Metalloberflächen nicht, sondern wiesen im Vergleich zu einer Behandlung mit herkömmlichen Reinigern erhöhten Korrosionsschutz auf.

### Beispiel 7

Alkalische, industrielle Tauchreiniger; Anwendungskonzentrationen im Bereich von 1 bis 7%.
1. 15% Kaliumtriphosphat,
   6% Triethanolamin,
   6% Isononansäure,
   1,5% Benzyldimethyl-2-hexadecylammoniumisononanoat,
   10% Diethanolamin,
   5% eines Anlagerungsproduktes von 10 EO an Nonylphenol und
   56,5% vollentsalztes Wasser.
2. 40% Natriumdiphosphat,
   30% Natriumorthophosphat,
   10% Natriumtriphosphat,
   10% Natriummetasilicat,
   1% Benzyldimethyl-2-hydroxydodecyl-Ammoniumsalz der 9/13 Versatic^{R-}Säure und
   9% eines Anlagerungsproduktes von 10 EO an Nonylphenol.

Die wie oben beschrieben formulierten Reinigungsmittel hatten eine über längere Zeit hohe Reinigungskraft auf behandelten Metalloberflächen, und ihre Bäder wiesen eine hohe Stabilität auf. Metalloberflächen, die mit den oben beschriebenen Reinigern im Tauchen behandelt worden waren, wiesen einen verbesserten Korrosionsschutz im Vergleich zu mit herkömmlichen Reinigern behandelten Meta!Ioberflächen auf.

### Beispiel 8

### Demulgierende Wirkung

### A Neutralreiniger

Beschrieben wird die demulgierende Wirkung eines Neutralreinigers auf folgender Basis:
35% Alkanoiamin-Cg-C₁₂-Carboxylat
2% 1-Hydroxyethan-1,1-diphosphonsäure
0,5% Mercaptobenzthiazol
3% Blockpolymerisat aus Ethylendiamin+30 mol Ethylenoxid sowie 60 mol Propylenoxid
1% Anlagerungsprodukt von 10 mol Ethylenoxid an C₁₂-C₁₆-Fettamin
58,5% Wasser.

### a. Emulsionsspaltung

Die Emulsionsspaltung wurde nach folgendem Test durchgeführt:

10 g Bohröl wurden bei Raumtemperatur mit 40 g einer 2%igen wässrigen Neutralreinigerlösung in einem 270 ml Ölabscheidungskolben emulgiert. Eine äquivalente Menge BDHAI wurde zugegeben. Unter Schütteln wurde mit 2%iger heißer Neutralreinigerlösung aufgefüllt. Die Demulgation setzte spontan ein. Zur vollständigen Ölseparierung aus der sich zunächst abscheidenden "emulsionsartigen Phase" temperte man die Flüssigkeit zwei Stunden bei 80°C.

Ergebnis:
Das Öl wurde praktisch quantitativ abgetrennt
b. Zusatz von Antischaummittel:

10 g Bohröl wurden bei Raumtemperatur mit 40 g einer 2%igen wässrigen Neutralreinigerlösung in einem 270 ml Ölabscheidungskolben emulgiert.

BDHAI wurde dieser Emulsion in stöchiometrischem Überschuß (Verhältnis Demulgator zu anionischem Emulgator=1,2:1) zugegeben. Ferner wurde das Anlagerungsprodukt von 30 Mol Ethylenoxid und 60 mol Propylenoxid an Ethylendiamin als Antischaummittel zugegeben (Verhältnis Demulgator: Antischaummittel=1:1). Unter Schütteln wurde mit 2%iger wässriger Neutralreinigerlösung aufgefüllt. Die Spaltung setzte spontan ein. Die rückgeführte Reinigungslösung konnte schaumfrei gespritzt werden.

### B. Alkalische Reinigungsmittel

Beschrieben wird die Spaltung von Emulsionen in Gegenwart alkalischer Reinigungsmittel, die die jeweils einleitend angegebene Zusammensetzung hatten:
a) 63% Natriummetasilikat
   14% Natriumhydroxid
   15% Soda
   2% Fettalkohol+14 Ethylenoxid
   3% Alkylbenzolsulfonat.

Zu einer 4%igen Reinigerlösung in Leitungswasser wurden bei Raumtemperatur 2% Bohröl-Konzentrat emulgiert, eine mehr als äquivalente Menge (1:1,1) BDHAI zugegeben und ca. 3 min. gut gerührt. Man ließ die Mischung stehen, die Separierung des Öls begann sofort.
b) 60% Natriummetasilikat
   10% Natriumhydroxid
   15% Soda
   10% Natriumdiphosphat
   2,5% Fettalkohol+14 Ethylenoxid
   2,5% Kokosamin+12 Ethylenoxid.

Wie unter a) beschrieben, wurde zu einer 3%igen Reinigerlösung eine doppelt äquivalente Menge BDHAI zur Emulsionsspaltung gegeben. Die Separierung begann sofort, wobei die wässrige Phase nahezu klar war.
c) 50% Natriumdiphosphat
   15% Natriumtriphosphat
   15% Trinatriumphosphat
   10% Soda
   7,7% Nonylphenol+14 Ethylenoxid
   2,3% Kokosfettsäuremonoethanolamid+4 Ethylenoxid.

Wie unter a) und b) beschrieben, wurde einer belasteten 2%igen Reinigerlösung eine doppelt äquivalente Menge BDHAI zugegeben. Die Separierung erfolgte spontan, wobei die wässrige Phase nahezu klar wurde.

Die Anwesenheit von Pyro- oder Polymerphosphaten und/oder anionischen Tensiden bedingte eine höhere Zugabe an Demulgator zur vollständigen und raschen Demulgierung.

### Beispiel 9

Allgemeine.Reinigungsmittel (z.B. Reiniger für Fahrzeuge, Reiniger für Wände und Fußböden von Industriebetrieben und Produkte für die Dampfstrahlreinigung; Anwendungskonzentrationen im Bereich von 2 bis 30%)
1. 8% eines Anlagerungsproduktes von 14 EO an einen Alkohol mit 12 bis 14 C-Atomen,
   7% Fettalkoholsulfat,
   3% Butyldimethyl-2-hydroxydodecylammoniumisononanoat,
   5% Kaliumhydroxid,
   10% Diethanolamin,
   6% Phosphorsäure und
   61% vollentsalztes Wasser.
2. 8% Natriumtriphosphat,
   5% Isononansäure,
   5% Borsäure,
   8% Monoethanolamin,
   1 % Kaliumhydroxid,
   5% eines Anlagerungsproduktes von 12 EO an ein Amin mit 12 C-Atomen,
   3% Benzyldimethyl-2-hydroxydodecylammoniumisopalmitat und
   65% vollentsalztes Wasser.

Die wie oben beschrieben zusammengesetzten Reinigungsmittel zeigten gute Reinigungswirkung und ein gleichmäßiges, läuferfreies Ablaufverhalten auf den behandelten Teilen.

Aufgrund ver Verwendung der erfindungsgemäßen quartären Ammoniumverbindungen war der Korrosionsschutz für mit den Reinigungslösungen behandelte Metallflächen und -gegenstände im Vergleich zu der Behandlung mit herkömmlichen Reinigungsmitteln deutlich verbessert.

### Beispiel 10

### Vergleichender Korrosionstest

Hinsichtlich ihrer korrosionsinhibierenden Eigenschaften wurden Lösungen vergleichend getestet, die als quartäre Ammoniumverbindung das aus dem Stand der Technik bekannte Produkt DehyquartR LDB (Fa. Henkel) und BDHAI gemäß der vorliegenden Erfindung enthielten.

Die Prüfung erfolgt gemäß dem Spänetest DIN 51360/2 mit 1 bis 3%igen Lösungen in vollentsalztem und 20° d-Wasser von Konzentration der Rezepturen I und II:
I: 12,5% DehyquartR LDB (35% Aktivgehalt) 37,5% Diethanolamin Rest Wasser
II: 5,5% BDHAI (80% Aktivgehalt) 37,5% Diethanolamin Rest Wasser.

Die Ergebnisse sind der nachfolgenden Tabelle zu entnehmen.

### Korrosionsgrad gemäß DIN 51360/2 bei Verwendung von

Wie Spalten 4 und 5 zu entnehmen ist, zeigt BDHAI ein deutlich besseres Korrosionsschutzverhalten.

## Patentansprüche

1. Kationtenside auf der Basis von quartären Ammoniumverbindungen, dadurch gekennzeichnet, daß sie die allgemeine Formel aufweisen, in der
R¹ ein linearer oder verzweigter Alkylret mit 1 bis 22 C-Atomen,
R² Wasserstoff oder ein linearer oder verzweigter Alkylrest mit 1 bis 21 C-Atomen sein kann, wobei die Gesamtzahl der C-Atome Substituenten R¹ und R² im Bereich von 8 bis 22 liegt, und
R³ und R⁴ für Methyl, Ethyl, 2-Hydroxyethyl oder 2-Hydroxypropyl,
R⁵ für Alkylreste mit 4 bis 6 C-Atomen oder Phenalkylreste mit 1 bis 3 C-Atomen im Alkylrest und
R⁶ für lineare oder verzweigte Alkylreste mit 4 bis 15 C-Atomen stehen.

2. Kationtenside nach Anspruch 1, dadurch gekennzeichnet, daß in der allgemeinen Formel I R' ein Alkylrest mit 8 bis 22 C-Atomen und R² ein Wasserstoffatom ist.

3. Kationtenside nach Anspruch 2, dadurch gekennzeichnet, daß in der allgemeinen Formel I R¹ ein Decyl- oder Tetradecylrest ist.

4. Kationtenside nach Anspruch 1, dadurch gekennzeichnet, daß R³ und R⁴ für Methylgruppen stehen.

5. Kationtenside nach Anspruch 1, dadurch gekennzeichnet, daß in der allgemeinen Formel I R⁵ für einen Benzyl- oder n-Butylrest steht.

6. Kationtenside nach Anspruch 1, dadurch gekennzeichnet, daß in der allgemeinen Formel I R⁶ für eine Isooctylrest steht.

7. Benzyldimethyl-2-hydroxydodecylammoniumisononanoat.

8. Benzyldimethyl-2-hydroxydodecyl-ammoniumsalz der 9/13-Versaticsäure.

9. Benzyldimethyl-2-hydroxydodecyl-ammoniumisopalmitat.

10. Butyldimethyl-2-hydroxydodecylammoniumisononanoat.

11. Benzyldimethyl-2-hydroxyhexadecylammoniumisononanoat.

12. Verwendung der Kationtenside auf Basis von quartären Ammoniumverbindungen nach Ansprüchen 1 bis 11 in spritzfähigen Reinigern, Tauchreinigern, demulgierenden Zusätzen zu Industriereinigerlösungen oder sonstigen Reinigungsmitteln.

## Revendications

1. Nouveaux tensioactifs cationiques à base de composés d'ammonium quaternaire, caractérisés en ce qu'ils présentent la formule générale dans laquelle
R¹ représente un résidu alkyle linéaire ou ramifié comportant 1 à 22 atomes de C,
R² correspond à de l'hydrogène ou à un résidu alkyl linéaire ou ramifié comportant 1 à 21 atomes de C, le nombre total des atomes de C₄ des substituants R¹ et R² étant compris entre 8 et 22, et
R³ et R⁴ sont un méthyle, un éthyle, un 2-hydroxyéthyle ou un 2-hydroxypropyle,
R⁵ représente des résidus alkyle comportant 4 à 6 atomes C ou des résidus phénalkyle dont le résidu alkyle comporte 1 à 3 atomes de C et
R⁶ correspond à des résidus alkyle linéaire ou ramifiés comportant 4 à 15 atomes de C.

2. Tensioactifs cationiques selon la revendication 1, caractérisés en ce que dans la formule générale I, R¹ est un résidu alkyle comportant 8 à 22 atomes de C et R² est un atome d'hydrogène.

3. Tensioactifs cationiques selon la revendication 2, caractérisés en ce que dans la formule générale I, R' est un résidu décyle ou tétradécyle.

4. Tensioactifs cationiques selon la revendication 1, caractérisés en ce que R³ et R⁴ représentent des groupements méthyle.

5. Tensioactifs cationiques selon la revendication 1, caractérisés en ce que dans la formule générale I, R⁵ représente un résidu benzyle ou n-butyle.

6. Tensioactifs cationiques selon la revendication 1, caractérisés en ce que dans la formule générale I, R⁶ représente un résidu isooctyle.

7. Isononanoate de benzyldiméthyl-2-hydroxydodécylammonium.

8. Sel de benzyldiméthyl-2-hydroxydodécylammonium de l'acide 9/13 versatique.

9. Isopalmitate de benzyldiméthyl-2-hydroxydodécylammonium.

10. Isononanoate de butyldiméthyl-2-hydroxydodécylammonium.

11. Isononanoate de benzyldiméthyl-2-hydoxyhexadécylammonium.

12. Utilisation des tensioactifs cationiques à base de composés d'ammonium quaternaire selon les revendications 1 à 11, dans des nettoyants à projeter, dans des nettoyants en bains, et dans des additifs désémulsifiants à des solutions de nettoyants industriels ou d'autres nettoyants.

## Claims

1. Cationic surfactants based on quaternary ammonium compounds, characterized in that they correspond to the following general formula in which
R¹ represents a linear or branched C_{I}-₂₂ alkyl group,
R² represents hydrogen or a linear or branched C₁₋₂₁ alkyl group, the total number of carbon atoms in the substituents R' and R² being in the range from 8 to 22,
R³ and R⁴ represent methyl, ethyl, 2-hydroxyethyl or 2-hydroxypropyl,
R⁵ represents alkyl groups containing from 4 to 6 carbon atoms or phenalkyl groups containing from 1 to 3 carbon atoms in the alkyl group and
R⁶ represents linear or branched C₄₋₁₅ alkyl groups.

2. Cationic surfactants as claimed in Claim 1, characterized in that, in general formula I, R¹ is a C₈₋₂₂ alkyl group and R² is a hydrogen atom.

3. Cationic surfactants as claimed in Claim 2, characterized in that, in general formula I, R¹ is a decyl or tetradecyl radical.

4. Cationic surfactants as claimed in Claim 1, characterized in that R and R⁴ are methyl groups.

5. Cationic surfactants as claimed in Claim 1, characterized in that, in general formula I, R⁵ is a benzyl or n-butyl group.

6. Cationic surfactants as claimed in Claim 1, characterized in that, in general formula I, R⁶ is an isooctyl group.

7. Benzyldimethyl-2-hydroxydodecylammonium isononanoate.

8. Benzyldimethyl-2-hydroxydodecylammonium salt of 9/13-Versatic acid.

9. Benzyldimethyl-2-hydroxydodecylammonium isopalmitate.

10. Butyldimethyl-2-hydroxydodecylammonium isononanoate.

11. Benzyldimethyl-2-hydroxyhexadecylammonium isononanoate.

12. The use of the cationic surfactants based on quaternary ammonium compounds claimed in Claims 1 to 11 in sprayable cleaning preparations, immersion cleaning preparations, demulsifying additives for industrial cleaning solutions or other cleaning preparations.
